# EUROPÄISCHE PATENTSCHRIFT

(11) **EP 1 109 469 B1**
(45) Veröffentlichungstag und Bekanntmachung des Hinweises auf die Patenterteilung: **09.04.2003**
(21) Anmeldenummer: 99946119.7
(22) Anmeldetag: 03.09.1999
(51) Int. Cl.: A44C 17/04, A44C 17/00

(54) **DEKORIERTE PERLE MIT INTEGRIERTEM SCHMUCKELEMENT**
DECORATED PEARL WITH INTEGRATED ORNAMENTAL ELEMENT
PERLE DECOREE COMPORTANT UN ELEMENT DECORATIF INTEGRE

(30) Priorität: 03.09.1998 DE 19840116
(43) Veröffentlichungstag der Anmeldung: 27.06.2001
(73) Patentinhaber: Weinmann, Gabriele, 69121 Heidelberg (DE); Stapff, Wigbert, 69121 Heidelberg (DE)
(72) Erfinder: Weinmann, Gabriele, 69121 Heidelberg (DE); Stapff, Wigbert, 69121 Heidelberg (DE)
(74) Vertreter: Savic, Bojan
(86) Internationale Anmeldenummer: EP9906507
(87) Internationale Veröffentlichungsnummer: WO00013540

(56) Entgegenhaltungen:
- BE-A- 716 388
- DE-A- 4 406 609
- FR-A- 692 877
- FR-A- 2 299 830
- FR-A- 2 680 954
- GB-A- 116 003
- US-A- 2 261 958

## Beschreibung

Die Erfindung betrifft eine dekorierte Natur- oder Kunstperle mit integriertem Schmuckelement und Verfahren zu deren Herstellung. Als Schmuckelemente sind insbesondere Schmuck- oder Edelsteine vorgesehen, es kommen aber auch Teile aus anderen Materialien, beispielsweise Holz, Glas, Plexiglas u.a. in Betracht.

Perlen aus Muscheln sind seit alters her ein beliebtes und begehrtes Schmuckobjekt und seit dem Beginn der Perlenzucht vor etwa 100 Jahren hat sich ein eigenständiger Perlenmarkt entwickelt, der in der Schmuckindustrie eine bedeutende Rolle spielt.
Unter den Perlen werden seit jeher diejenigen bevorzugt und infolgedessen am höchsten gehandelt, die eine ideale oder eine nahezu ideale Kugelform und eine gleichmäßig geformte Kugeloberfläche aufweisen.
In der Perlenzucht und auch in der Natur kommt es nun aber häufig vor, daß eine Perle eine sogenannte "offene Stelle" aufweist. Das heißt: Der Kern, den der Züchter in die Muschel eingesetzt hatte oder der auf natürliche Weise in sie hineingelangte, ist von der Muschel nicht gleichmäßig mit Perlmutter umhüllt worden, sondern an einer oder auch mehreren Stellen wurde gar kein oder nur eine verhältnismäßig sehr dünne Schicht Perlmutter abgelagert, so daß dort mehr oder weniger tiefe Gruben unterschiedlichster Form und Flächenausdehnung entstanden sind. Diese "unperfekten" "offenen Stellen" an Perlen gelten gemeinhin als Makel und mindern die Qualität und damit den Marktwertes der betroffenen Perlen erheblich.

Es ist zwar allgemein bekannt, daß man eine Natur- oder Kunstperle mit einer Durchgangsbohrung oder einer Sacklochbohrung versehen kann, um sie auf einen Faden aufzuziehen und so beispielsweise Ketten oder Armbänder herzustellen, oder um sie auf einen Stift aufzusetzen und sie so an beispielsweise Ringen, Anstecknadeln und anderen Schmuckgrundkörpern zu befestigen. Zur Kaschierung von "offenen Stellen" sind diese Bohrungen in vielen wenn nicht gar den meisten Fällen jedoch nicht geeignet, und zwar allein schon deshalb, weil die betreffende "offene Stelle" einen zu großen Durchmesser hat, und/oder weil die betreffende Perle mehrere "offene Stellen" hat, die nicht (zufällig) auf einer Linie durch den Perlenmittelpunkt liegen.

Der Einsatz von Perlen ist vielfältig und umfaßt auch die Kombination von Perle(n) mit Edelsteinen(en). Bei solchen Kombinationen handelt es sich in aller Regel um Additionen, d.h. um eine Nebeneinanderanordnung von Perle(n) und Edelstein(en), wobei Perle(n) und Edelstein(e) jeweils separate, eigenständige Bauelemente einer Brosche, einer Kette, eines Armbands, Rings oder eines sonstigen Schmuckstücks darstellen.
Bis heute ist nur eine Art der integrierten Kombination von Perle und Edelstein bekannt. Bei dieser sog. "dekorierten Perle" ist die Perle mit einer radial verlaufenden Sacklochbohrung versehen, und in dieses Bohrloch ist ein in Metall gefaßter Edelstein eingekittet. Die Sacklochbohrung hat einen runden Querschnitt, der wesentlich kleiner als der halbe Durchmesser der Perle ist, und die Form des Edelsteins bzw. dessen Fassung ist hinsichtlich Größe und Umriß zwangsläufig eng daran angepaßt. DE 44 06 609 beschreibt eine solche dekorierte Natur- oder Kunstperle, in welche ein Schmuckelement in ein Sackloch eingebracht wird. Die begrenzte Dimensionierung der Ausnehmung, hier Bohrung, wird als wichtig erachtet, um die Stabilität der Perle nicht zu beeinträchtigen.

*FR-2,299,830 beschreibt eine Verankerungsvariante bzw. eine bestimmte Verankerungsvorrichtung für das bekannte Einbringen von facettierten Edelsteinen in Bohrungen.*

Der vorliegenden Erfindung liegt nun die Aufgabe zugrunde, eine dekorierte Natur- oder Kunstperle mit integriertem Schmuck- oder Edelstein oder Schmukkelementen aus anderen Materialien bzw. eine Dekoration für Perlen, insbesondere für Perlen mit "offene Stellen" und ein Verfahren zur Herstellung derartig dekorierter Perlen bereitzustellen, wobei die Dekoration beliebig große Bereiche der Perlenoberfläche einnehmen und die Kugeloberfläche beliebig gestaltet werden kann.

Eine Lösung dieser Aufgabe besteht in der Bereitstellung einer Natur- oder Kunstperle der eingangs genannten Art, bei der ein oder mehrere Schmuckelement(e) jeweils als Inlay (= Einlegestück) mit oder ohne Fassung ausgebildet ist (sind), wobei die äußere, sichtbare, der Perle abgewandte Ober- bzw. Dekorseite jedes Inlays einen Grundriß beliebiger Kontur und Bemaßung innerhalb der Grenzen der Kugeloberfläche aufweist und wobei die innere, der Perle zugewandte Unterseite jedes Inlays mit wenigstens einem Rast- und/oder Verankerungsmittel versehen ist. jedes Inlay ist in einer dafür passend hergerichteten Ausnehmung (Vertiefung, Grube) der Perle formschlüssig oder wenigstens nahezu formschlüssig aufgenommen, in deren Boden und/oder Wandung Rastund/oder Verankerungsmittel ausgebildet ist/sind, die mit dem-/denjenigen des Inlays ― vorzugsweise durch Formschluß nach dem Schlüssel-Schloß-Prinzipzusammenwirken, und in bzw. an dem/denen das in der Ausnehmung einsitzende inlays in bzw. an der Perle befestigt ist.
Die Ausnehmung(en) kann/können relativ flach sein und nur in den äußeren (peripheren) Kugelschichten (Perlmutterschichten) der Perle liegen. Ebensogut ist es möglich, eine, mehrere oder alle Ausnehmung(en) keil- konus- oder tetraederförmig auszubilden, wobei die Keil-, Konus- oder Tetraederspitze jeweils zum Perlenkern bzw./oder Perlenmittelpunkt weist.
Der Begriff "Boden der Ausnehmung" umfaßt hier und im folgenden nicht nur mehr oder weniger ebene Flächen ― wie sie z.B. bei quaderförmigen Ausnehmungen vorliegen ― , sondern auch Innenkanten ― z.B. im Fall von keil- oder kerbenförmigen Ausnehmungen ― oder auch Innenspitzen ― z.B. im Fall von spitzkegelförmigen Ausnehmungen.

Eine bevorzugte Ausführungsform der erfindungsgemäßen Perle, die herstellungstechnisch besonders einfach ist, zeichnet sich dadurch aus, daß die Rastund/oder Verankerungsmittel an der Unterseite des Inlays als Auskragung(en), insbesondere als Keil(e), Stift(e), Nase(n) oder Paßfeder(n) ausgebildet sind, und daß die dazu komplementären Rast- und/oder Verankerungsmittel am Boden und/oder in der Wandung der Ausnehmung in der Perle als Einsenkung(en), insbesondere als Nut(en) oder röhrenförmige(s) (Sack-)Loch (Löcher) realisiert sind.

Bei einer Variante der Erfindung mit wenigstens zwei Inlays ist vorgesehen, daß die Perlenoberfläche wenigstens zwei Ausnehmungen mit jeweils wenigstens einem röhrenförmigen Loch als Rast- bzw. Verankerungsmittel aufweist, die derart räumlich zueinander angeordnet sind, daß das bzw. wenigstens ein Loch am Boden der einen Ausnehmung mit dem bzw. wenigstens einem Loch am Boden der anderen Ausnehmung einen ― vorzugsweise nahezu geradlinigen ― röhrenförmigen Durchgang zwischen den beiden Ausnehmungen bildet. Die hierfür vorgesehenen Inlays weisen als Rast- und/oder Verankerungsmittel zueinander komplementäre Verbindungsmittel auf, stiftförmige Verankerungsmittel auf, die als zueinander komplementäre Verbindungsmittel ausgestaltet sind, vorzugsweise einerseits als Gewindestift ( Massiv- oder Hohlstift mit Außengewinde) und andererseits als dazu komplementäre Gewindehülse(Hohlstift mit entsprechend komplementärem Innengewinde). Wenn die betreffenden Inlays in den Ausnehmungen einsitzen, stecken diese Verbindungsmittel in dem röhrenförmigen Durchgang und sind dort miteinander verbunden, ― im Fall von Gewindestift und Gewindehülse miteinander verschraubt. Damit ist eine besonders stabile Verankerung der Inlays an der Perle gewährleistet.

Bei einer besonderen Weiterentwicklung dieser Erfindungsvariante ist die Ausnehmung für das eine Inlay eine unterhalb der Perlenoberfläche tangential und radial höhlenartig erweitert, und die vom Perleninneren wegweisenden Höhlenwände sind mit fensterartigen Lochöffnungen, sog. Fensteröffnungen, versehen, in denen ― vorzugsweise. ungefaßte - Schmuckelemente einsitzen. Diese Schmuckelemente haben eine Pyramiden- oder Kegel(stumpf)form und sind derart in den Fensteröffnungen orientiert, daß ihr Pyramiden- oder Kegel(stumpf)fuß zum Perleninneren hinweist. Durch Verkanten und/oder Abstützen untereinander und/oder an den Höhlenwänden und/oder an dem in der/den beiden Ausnehmung(en) einsitzenden Inlay(s) ist die Position dieser Schmuckelemente in den Fensteröffnungen fixiert.

Eine weitere Lösung der genannten Aufgabe besteht in der Bereitstellung einer Perle der eingangs genannten Art, bei der die Perle aus zwei oder mehr Kugelabschnitten besteht, zwischen denen jeweils wenigstens ein scheibenförmiges Schmuckelement angeordnet ist, dessen beide Scheibenflächen vorzugsweise deckungsgleich mit der jeweils angrenzenden (scheibenförmigen) Grundfläche des betreffenden Kugelabschnitts sind. Erfindungsgemäß ist in jedem Kugelabschnitt und in jedem scheibenförmigen Schmuckelement eine Durchgangsbohrung ausgebildet, die senkrecht zu den Grundflächen der Kugelabschnitte und des scheibenförmigen Schmuckelements bzw. der scheibenförmigen Schmukkelementes und vorzugsweise durch deren jeweiligen Mittelpunkt verläuft und mit der bzw. den Durchgangsbohrung(en) des bzw. der angrenzenden Kugelabschnitts/-abschnitte bzw. scheibenförmigen Schmuckelements/-elemente fluchtet. In der Durchgangsbohrung jedes Kugelabschnitts ist jeweils ein Abschnitt bzw. Teilstück (Endabschnitt bzw. Endstück oder Zwischenabschnitt bzw. Zwischenstück) einer Außenhülse festgelegt, die das funktionelle Gegenstück zu einer Innenhülse darstellt, nämlich derart, daß Innenhülse und Außenhülse über Mittel, die zwischen Innenhülsenaußenwand und Außenhülseninnenwand ausgebildet sind, verdrehsicher zueinander positionierbar sind. Mit anderen Worten: die Innenhülse ist nur in einer einzigen Orientierung zur Außenhülse in diese einschiebbar. In den Außenhülsenabschnitten und den Durchgangsbohrungen des bzw. der scheibenförmigen Schmuckelements/-elemente ist die das Gegenstück zu der Außenhülse darstellende Innenhülse geführt, so daß die Kugelabschnitte in exakt vorbestimmter Position zueinander angeordnet und festgelegt sind. Die Innenhülse ist ― vorzugsweise zumindest an ihren beiden freien Enden ― mit der Außenhülse - vorzugsweise mit den beiden an der Perlenkugeloberfläche (der beiden Kugelkalotten) endenden Stirnseiten der Außenhülse(nabschnitte) - axial verschiebsicher verbunden.

Der Vorteil der erfindungsgemäßen Natur- oder Kunstperle besteht darin, daß das Schmuckelement ohne Fassung in die Perle bzw. deren Oberfläche integriert ist, und Perlmutter und Schmuckelementmaterial, beispielsweise Edelstein, direkte, scheinbar nahtlos ― so als wäre diese Kombination auf natürliche Weise gewachsen ― nebeneinander liegen.

Eine Variante dieser erfindungsgemäß dekorierten Natur- oder Kunsperle mit scheinbar nahtlos integrierten Schmuckelementen ohne sichtbare Fassung ist dadurch gekennzeichnet, daß in wenigstens einem Kugelabschnitt wenigstens ein fensterartiges Loch, d.h. eine sog. "Fenster-öffnung", ausgebildet ist, in der ein pyramiden- oder kegelförmiges Inlay angeordnet ist, dessen Grundriß dem der Fensteröffnung entspricht und dessen dickeres Pyramiden- bzw. Kegelfußende dem Perleninneren zugewandt ist und sich an dem dort befindlichen Perlenkern abstützt.

Durch die Pyramiden- bzw. Kegelfom des betreffenden Inlays und seine Positionierung mit dem dickeren Pyramiden- bzw. Kegelfuß im Perleninneren wird der optische Eindruck erzeugt, daß die Perle Einschlüsse aufweist, die sich bis ins Perleninnere fortsetzen oder gar den gesamten Perlenkern ausmachen.

Gegenstand der vorliegenden Erfindung ist desweiteren ein Verfahren zur Herstellung einer dekorierten Natur- oder Kunstperle, welches die folgenden Schritte umfaßt:
die Natur- oder Kunstperle wird mit einem Einschnitt versehen,
in die Natur- oder Kunstperle wird eine Einsenkung eingebracht,
wobei sich die entstehende Einsenkung am Boden bzw. der Wandung des Perieneinschnittes befindet,
das Schmuckstück wird in den Schnitt eingepaßt,
das Schmuckstück wird im Perleneinschnitt befestigt, wobei die Einsenkung der Verankerung eines Verankerungsmittels dient, welches am Schmuckstück befestigt ist,
das Schmuckstück wird mitlaufend zur Perloberfläche geschliffen, oder auf eine andere dem Fachmann bekannte Art und Weise der Perloberfläche mitlaufend angepaßt, wobei die Oberfläche des Schmuckstücks in die Oberfläche der Perle integriert wird.

Bevorzugtermaßen wird die Natur- oder Kunstperle zuerst angeschnitten und anschließend wird die Einsenkung am Boden bzw. der Wandung des Perleneinschnittes angebracht. Die Einsenkung kann beispielsweise durch Bohren oder Fräsen eingebracht werden. Der Einschnitt wird bevorzugterweise mit einem Schneiderädchen ausgeführt, beispielsweise mit einem mit Diamenten besetzten Schneiderädchen. Bei Bedarf kann der Einschnitt weiterbearbeitet werden, beispielsweise mit einer Diamantfeile. Wichtig ist, daß die Ränder des Einschnittes möglichst glatt bleiben. Der Winkel des Perleneinschnittes beträgt bevorzugt zwischen neunzig und sechzig Grad. Die Ausnehmung, die durch den Perleneinschnitt besteht, kann verschiedene Formen annehmen. Sie kann keil-, konus- oder tetraederförmig sein, wobei die Keil-, Konus-, oder Tetraederspitze jeweils zum Perlenkern weist, möglich ist auch, daß diese Spitzen zum Perlenmittelpunkt weisen. Die Ausnehmung kann flach oder tief sein. Die entstehende Einsenkung kann beispielsweise eine Nut oder ein röhrenförmiges Sackloch sein, das bei bedarf weiter ausgenommen werden kann. Es wird sich jedoch nicht auf die genannten Ausführungsfomen beschränkt, sondern die Einsenkung kann alle dem Fachmann bekannten Formen annehmen, um entsprechende Verankerungsmittel aufnehmen zu können. In einer bevorzugten Ausführungsform ist die Einsenkung ein Sackloch, das durch eine Bohrung entsteht.
In einer besonders bevorzugten Ausführungsform des erfinderischen Verfahrens wird anstelle des Arbeitsschrittes c) eine Steinfassung in den Perleneinschnitt genau eingepaßt, so daß das Verankerungsmittel, welches sowohl an der Steinfassung als auch am Schmuckstück befestigt wird, in die Einsenkung bzw. in das Bohrloch eingepaßt ist und wobei anschließend das Schmuckstück in die Fassung eingepaßt wird. Bei dieser Variante des Verfahrens, bei der das Schmuckstück mit Fassung in die Perle eingebracht wird, wird im Verfahrensschritt d) das Schmuckstück in der Steinfassung im Perleneinschnitt befestigt, wobei die Einsenkung bzw. das Bohrloch der Verankerung eines Verankerungsmittels dient, welches am Schmuckstück und der Steinfassung befestigt wird. Das Schmuckstück mit oder ohne Fassung kann zusätzlich zur Befestigung durch das Verankerungsmittel noch durch Klebemittel z.B. Kitt an der Perle befestigt werden. Vorzugsweise wird der Perleneinschnitt durch das Schmuckstück mit oder ohne Fassung nahezu vollständig ausgefüllt. Das Schmuckstück wird nun mitlaufend zur Perlenoberfläche der Perle angepaßt, beispielsweise durch Schleifen. Sitzt das Schmuckstück in einer Fassung und ist die Fassung noch nicht an die Oberfläche angepaßt, dann kann das Schmuckstück samt Fassung in einem Arbeitsschritt mitlaufend zur Perlenoberfläche geschliffen werden. Dieser Arbeitsschritt verlangt außerordentliche Sorgfalt, da die empfindliche Oberfläche der Perle nicht beschädigt werden darf. In einer besonders bevorzugten Ausführungsform des Verfahrens werden in die Steinfassung und in das Schmuckstück ein oder mehrere Arretierungs-Bohrlöcher zur Aufnahme eines Teils des Verankerungsmittels angebracht, wobei die Arretierungsbohrlöcher im Schmuckstück und in der Fassung zueinander passgenau sind und wobei ein anderer Teil des Verankerungsmittels in der Einsenkung bzw. im Bohrloch des Perleneinschnittes verankert wird.
Besonders bevorzugt gemäß dem erfindungsgemäßen Verfahren ist die Verwendung eines Verankerungsstiftes als Verankerunsmittel. Besonders vorteilhaft ist, wenn der Verankerungsstift durch die Arretierungslöcher der Steinfassung in die Arretierungslöcher des Schmuckstückes wie eine Klammer greift. Die Arretierung des Steines wird bewirkt wenn Stein, Steinfassung und Verankerungsmittel in der Perle befestigt sind. Des weiteren ist vorteilhaft, wenn der Verankerungsstift im eingesetzten Zustand auch Druck auf die Einsenkung bzw. auf das Bohrloch des Perleneinschnittes ausübt, welches der Verankerung von Stein und Steinfassung im Perleneinschnitt dient.
Varianten des oben beschriebenen Verfahrens sind ebenfalls Gegenstand der vorliegenden Erfindung. Beispelsweise kann das Schmuckstück durch mehr als ein Verankerungsmittel im Perleneinschnitt befestigt-werden. Dementsprechend können ausgehend vom Perleneinschnitt mehrere Einsenkungen vorgesehen sein, in welche Verankerungsmittel verankert werden. Des weiteren können in eine Perle mehrere Schmucksteine mit oder ohne Fassung eingearbeitet werden. Diese Schmuckstücke können durch Befestigungen oder Verankerungen miteinander verbunden werden oder auch unabhängig voneinander im jeweiligen Perleneinschnitt bzw. der Ausnehmung befestigt werden Verschiedene Schmuckstücke können in einer unterteilten Fassung in einen Perleneinschnitt eingebracht werden.

Gegenstand der vorliegenden Erfindung ist des weiteren ein Verankerungsstift zum Verankern von Schmucksteinen in Perleneinschnitten. Der Stift ist mittels eines federnden Mechanismus als Klemme, Pfropfen, Sperre ausgebildet, um Schmuckstück und /oder Steinfassung zu halten, wobei nach Einsetzen des Stiftes mit Schmuckstück und/oder Steinfassung in den Perleneinschnitt Druck auf die Verankerungseinsenkung bzw. auf das Verankerungsbohrloch ausgeübt wird. Der Verankerungsstift ist vorzugsweise so konstruiert, daß er beim Einsetzen in die Verankerungsvertiefung(-Einsenkung) geklemmt, gequetscht, gepresst, blockiert wird. Als weitere Variante kann zusätzlich bei diesem Vorgang der Verankerungsstift verklebt oder verkittet werden. Man kann ihn alternativ auch an der Fassung festlöten. In letzerem Falle wirkt der obere Teil des Stiftes nicht unbedingt als Klammer, die in Arretierungslöcher des Steines bzw. der Fassung greift, der Stein wird dann durch andere Mittel in der Fassung gehalten. Es kann z.B. ein weiterer kleiner Stift durch die Fassung in die Arretierungsbohrlöcher greifen. Es könne aber auch weitere dem Fachmann bekannte Mittel verwendet werden, um den Stein in der Fassung zu halten.
Insbesondere ist durch die Konstruktion des Stiftes gewährleistet, daß die Verankerung des Schmuckstückes örtlich vom eigentlichen Perleneinschnitt getrennt ist. Das heißt, selbst wenn der Perleneinschnitt selbst relativ flach ist, reicht das Verankerungsteil des Stiftes vorzugsweise bis in die Nähe des Kernes oder besonders bevorzugt bis in den Kern der Perle. Bei Schnitten, die sehr tief an oder sogar in den Perlenkern reichen, verringert sich natürlich der Abstand zwischem dem Teil, daß den Stein hält und dem Teil, daß die Verankerung des Schmucksteines in der Perle gewährleistet.
Die Verwendung des erfindungsgemäßen Verankerungsstiftes ist nicht auf die Herstellung der erfindungsgemäßen Perle beschränkt, sonders ist auch vorteilhaft bei der Verankerung von Fassungen oder Steinen in Sacklöchern. Die bisher genutzten Verankerungsmittel für Steine in Perlen wiesen keine örtlich Trennung zwischen dem Ort auf, an dem das Schmuckstück selbst in der Perle angebracht ist und dem Ort der Verankerung des Schmuckstückes.

Eine mögliche Ausführungsform des erfindungsgemäßen Verankerungsstiftes ist in Figur 28 dargestellt. Der dargestellte Stift weist entlang der Längsachse des Stiftes einen Schnitt auf, der kleiner ist als die Längsachse des Stiftes. Ein Teil des Stiftes ist als eine Art Klammer ausgebildet, um Schmuckstück und/oder Steinfassung zu halten und wobei nach Einsetzen des Stiftes mit Schmuckstück und/oder Steinfassung in den Perleneinschnitt Druck auf die Verankerungseinsenkung ausgeübt wird. Gegenstand der Erfindung ist ebenfalls die Verwendung des oben beschriebenen Verankerungsstiftes zum Verankern von Schmucksteinen in Perlen.
Natürlich kann das Schmuckstück auch mit anderen dem Fachmann bekannten Mitteln verankert werden.

Der Perleneinschnitt kann nach dem Einschneiden vergrößert werden und somit die Perle weiter ausgenommen werden. So wird in einer Variante der erfindungsgemäßen dekorierten Natur- oder Kunstperle der ursprüngliche Perlenkern ganz oder teilweise entfernt. Zusätzlich zu dem ursprünglich angebrachten Perleneinschnitt wird mindestens ein fensterartiges Loch, eine sogenannte "Fensteröffnung" angebracht. In diese Fensteröffnung wird ein pyramiden- oder kegelförmiges Inlay, dessen Grundriß dem der Fensteröffnung entspricht, derart eingesetzt, daß das dickere Pyramiden- bzw. Kegelfußende zum Perleninneren hinweist. Anschließend wird der Perlenkern restauriert bzw. ein neuer Perlenkern (an die Stelle des alten) in die Perle eingesetzt. Dieser neue Kern wird bevorzugterweise mit einer Durchgangsbohrung für die Innenhülse versehen. Die äußere Form und Bemäßung des erneuerten Kerns ist vorzugsweise so zu wählen, daß sich der Pyramiden- bzw. Kegelfuß jedes Inlays daran abstützen kann und das Inlay selbsthemmend in der betreffenden Fensteröffnung festsitzt.

Die erfindungsgemäße Aufgabe wird ferner auch mit einer weiteren Variante des Verfahrens zur Dekoration von Perlen gelöst, das durch die folgenden Maßnahmen gekennzeichnet ist:
Man versieht zunächst eine Perle mit einer Durchgangsbohrung und legt in diese Durchgangsbohrung eine Außenhülse einlegt, die das funktionelle Gegenstück zu einer Innenhülse darstellt, und zwar derart, daß Innenhülse und
Außenhülse über Mittel, die zwischen Innenhülsenaußenwand und Außenhülseninnenwand ausgebildet sind, verdrehsicher zueinander positionierbar sind, d.h. nur in einer Orientierung zueinander ineinander geschoben bzw. geführt werden können. Anschließend zerteilt man die Perle senkrecht zu der Durchgangsbohrung und der darin geführten Außenhülse in zwei oder mehr Kugelabschnitte mit einliegendem Außenhülsenabschnitt. Zwischen jeweils zwei ursprünglich benachbarte Kugelabschnitte positioniert man jeweils wenigstens ein scheibenförmiges Schmuckelement, das senkrecht zu seinen Scheibenflächen und vorzugsweise mittig mit einer Durchgangsbohrung versehen ist, und zwar derart, daß die Durchgangsbohrung jedes scheibenförmigen Schmuckelements mit den Durchgangsbohrungen bzw. den darin einliegenden bzw. Außenhülsenabschnitten der Kugelabschnitte fluchten und einen röhrenförmigen Kanal bilden. Dann führt man eine bzw. die Innenhülse, die das funktionelle Gegenstück zu der in den Durchgangsbohrungen der Kugelabschnitte geführten Außenhülse(nabschnitte) darstellt, in diesen röhrenförmigen Kanal ein, wobei die einzelnen Kugelabschnitte ― aufgrund der verdrehsicheren Positionierung von Innenhülse zu Außenhülse - ihre ursprüngliche, natürliche räumliche Orientierung zueinander wieder einnehmen. Um die Kugelabschnitte und die scheibenförmigen Schmuckelemente auch axial verschiebsicher aneinander festzulegen, werden Innenhülse und Außenhülse miteinander verbunden. Bevorzugt ist hierbei eine Verfahrensvariante, bei der die Innenhülse an ihren beiden freien Enden mit den an der Perlenkugeloberfläche (der beiden Kugelkalotten) endenden Stirnseiten der Außenhülse(nabschnitte) verbunden ist - im Fall von Metallhülsen beispielsweise vernietet.

Eine Variante dieses Verfahrens, die insbesondere zur Herstellung einer dekorierten Perle mit ungefaßten fenster- und gürtelförmigen Inlays geeignet ist, zeichnet sich dadurch aus, daß man in wenigstens einem der Kugelabschnitte den ursprünglichen Perlenkern ganz oder teilweise entfernt und dadurch eine Kugelhalbschale bildet. In diese Kugelhalbschale wird dann wenigstens ein fensterartiges Loch, eine sog. "Fensteröffnung", einarbeitet. In diese Fensteröffnung setzt man ein pyramiden- oder kegelförmiges Inlay, dessen Grundriß dem der Fensteröffnung entspricht, derart ein, daß das dickere Pyramiden- bzw. Kegelfußende zum Perleninneren hinweist. Anschließend wird der Perlenkern restauriert bzw. ein neuer Perlenkern (an die Stelle des alten) in die Kugelhalbschale(n) einsetzt und mit einer Durchgangsbohrung für die Innenhülse versehen. Die äußere Form und Bemaßung des erneuerten Kerns ist so zu wählen, daß sich der Pyramiden- bzw. Kegelfuß jedes Inlays daran abstützen kann und das Inlay selbsthemmend in der betreffenden Fensteröffnung festsitzt.

Die Erfindung wird im folgenden anhand von in den Zeichnungen dargestellten Ausführungsbeispielen näher erläutert. Es zeigen
Fig. 1: die perspektivische Ansicht einer erfindungsgemäßen Perle mit einem ellipsenkegelförmigen Inlay in einer kerbenförmigen Ausnehmung;
Fig. 2: die Perle gemäß Fig. 1 im Schnitt von II nach II;
Fig. 3: die Perle gemäß Fig. 1 im Schnitt von III nach III mit herausgestelltem (heraus gezeichnetem) Inlay
Fig. 4: die perspektivische Ansicht einer erfindungsgemäßen Perle mit einem halbkreisscheibenförmigen Inlay in einer entsprechend geformten Ausnehmung;
Fig. 5: die Perle gemäß Fig. 4 im Querschnitt durch den Perlenmittelpunkt von V nach V, senkrecht zur Bildebene, Inlay herausgestellt;
Fig. 6: die Perle gemäß Fig. 4 im Querschnitt durch den Perlenmittelpunkt von VI nach VI, in der Bildebene, Inlay herausgestellt;
Fig. 7: die perspektivische Ansicht einer erfindungsgemäßen Perle mit großflächigem ellipsenförmigem Inlay in einer keilförmigen Ausnehmung;
Fig. 8: die Perle gemäß Fig. 7 im Schnitt von VIII nach VIII, Inlay herausgestellt;
Fig. 9: die Perle gemäß Fig. 7 im Schnitt von IX nach IX, Inlay herausgestellt;
Fig. 10: die perspektivische Ansicht einer erfindungsgemäßen Perle mit zwei Inlays, die einander diametral gegenüber liegen und über Verbindungsmittel in einem durch den Perlenmittelpunkt verlaufenden Durchgang zwischen den beiden Ausnehmungen miteinander verbunden sind;
Fig. 11: die Perle gemäß Fig 10 im Schnitt senkrecht zur Zeichenebene von XI nach Xl, Inlay herausgestellt;
Fig. 12: die perspektivische Ansicht einer erfindungsgemäßen Perle mit zwei Inlays, die über Verbindungsmittel in einem mit Abstand vom Perlenmittelpunkt verlaufenden Durchgang zwischen den beiden Ausnehmungen miteinander verbunden sind;
Fig. 13: die Perle gemäß Fig 12 im Schnitt mit Abstand vom Mittelpunkt von XIII nach XIII, Inlay herausgestellt;
Fig. 14: die perspektivische Ansicht einer erfindungsgemäßen Perle mit gürtel- bzw. scheibenförmigen Inlay;
Fig. 15: die Perle gemäß Fig. 14 im Schnitt von XV nach XV;
Fig. 16: die Perle gemäß Fig. 14 im Schnitt von XVI nach XVI;
Fig. 17: die einzelnen Bauteile der Perle gemäß Fig. 14, nämlich die beiden Kugelhälften (A) und (C), das Inlay (B) und die Innenhülse (D);
Fig. 18: die perspektivische Ansicht einer erfindungsgemäßen Perle mit gürtel- bzw. scheibenförmigem und fensterscheibenartigen Inlays ohne Fassung;
Fig. 19: dieselbe Perle wie in Fig. 18 dargestellt, um 90° gedreht;
Fig. 20: die Halbschale der Perle gemäß Fig. 18, geschnitten von XX nach XX, perspektivische Ansicht, ohne Inlays;
Fig. 21: die Perle gemäß Fig. 19 im Schnitt von XXI nach XXI, Teilansicht;
Fig. 22: die Halbschale gemäß Fig. 20 mit eingesetzten Inlays; und
Fig. 23: ein kegel- und zwei pyramidenförmige Inlays zum einsetzten in eine Perle gemäß Fig. 18-22.
Fig. 24: die perspektivische Ansicht einer erfindungsgemäßen Perle mit zwei kegelförmigen Inlays mit Fassung und mehreren fensterscheibenartigen Inlays ohne Fassung;
Fig. 25: ein Schnitt in der Zeichenebene durch die Perle gemäß Fig. 24 vor Einarbeitung der Fensteröffnungen
Fig. 26: ein Schnitt in der Zeichenebene durch die Perle gemäß Fig. 24 nach Einarbeitung der Fensteröffnungen
Fig. 27: ein Schnitt in der Zeichenebene durch die Perle gemäß Fig. 24; einzuschraubendes Inlay herausgestellt.
Fig. 28 Verankerungsstift wobei Fig. 28b und d keine erfindungsgemäßen Verankerungsstitte zeigen

In den Fig.1-3 ist eine erfindungsgemäß dekorierte Natur- oder Zuchtperle 2 dargestellt, die ein Inlay 4 mit ellipsenförmiger Dekorfläche und keil- bzw. satteldachförmigem Grundkörper aufweist. In die Perle 2 ist eine kerbenförmige Ausnehmung 6 (bzw. Vertiefung) eingearbeitet, beispielsweise eingeschliffen, eingefräst, eingefeilt oder eingebohrt. Am Boden 8 der Ausnehmung 6, d.h. in diesem Fall in der von den beiden schrägen Wänden der Ausnehmung gebildeten Längskante, ist ein Loch 10 ausgebildet, vorzugsweise gebohrt. Das Inlay 4 besteht aus einem Schmuckelement 12, insbesondere einem Schmuck- oder Edelstein, in einer Metallfassung 14, wobei sowohl die Form des Schmuckelements 12 bzw.. Steins - gegebenenfalls durch eine entsprechende (Schleif-) bearbeitung - als auch die der Fassung 14 an die Kerbenform der Ausnehmung 6 und an die Wölbung der kugelförmigen Perlenoberfläche 16 angepaßt ist. Selbstverständlich kann die Form des Schmuckelements bzw. Steins auch variiert werden, solange er in einer Fassung aufgenommen ist, die vorzugsweise formschlüssig in die Ausnehmung 6 in der Perle 2 paßt. An der dem Stein abgewandten Unterseite 18 der Fassung 14 ist ein Stift 20 ausgebildet, der in das Loch 10 am Boden 8 der Ausnehmung 6 eingesteckt werden kann, um Inlay 4 und Perle 2 miteinander zu verbinden (zu verankern bzw. zu verrasten). Zur Stabilisierung dieser - vorzugsweise formschlüssigen - Verbindung zwischen dem Inlay 4 (Schmuckelement 12 bzw. Stein und Fassung 14 ) und der in die Perle 2 eingearbeiteten Ausnehmung 6 kann die Fassung 14 zusätzlich an der Perle 2 verkittet oder verklebt sein.

Die Fig. 4-6 zeigen eine erfindungsgemäße Perle 2 mit einem Inlay 4, das eine band- oder streifenförmige Dekorfläche und einen halbkreisscheibenförmigen Grundkörper aufweist. Die dazu komplementäre Ausnehmung 6 in der Perle 2 weist zwei annähernd lotrechte, im Umriß halbkreisscheibenförmige Wände 26 und einen annähernd waagrecht dazu verlaufenden, im Umriß band- oder streifenförmigen Boden 8 auf, dessen beide schmale Stirnseiten an der Perlenoberfläche 16 enden. Im übrigen ist diese Perle 2 nach dem gleichen Bauprinzip wie die in Fig. 1-3 beschriebene Perle 2 konstruiert. Als Rast- bzw. Verankerungsmittel am Inlay 4 sind jedoch zwei Verbindungsstifte 20 ausgebildet, und die Ausnehmung 6 in der Perle 2 weist dementsprechend zwei (Sack-)Löcher 10 in kongruenter Anordnung auf.

Die Fig. 7-9 zeigen eine erfindungsgemäße Perle 2 mit einer keilförmigen Ausnehmung 6 und einem dafür vorgesehenen Inlay 4, das eine großflächige, ellipsenförmige Dekorfläche und einen keilförmigen Grundkörper aufweist. Die Fassung 14 des Inlays 4 ist an ihrer der Perle 2 zugewandten Unterseite 18 parallel zur Ellipsenlängsachse mit drei kielförmigen Auskragungen 22 versehen, die nach Art von Paßfedern in entsprechend ausgebildeten Längsnuten 24 in Boden 8 und Wandung 26 der Ausnehmung 6 eingreifen. An der mittleren, untersten Auskragung 22 sind zwei Verankerungsstifte 20 ausgebildet, die in entsprechenden Sacklöchern 10 in der mittleren, untersten Nut 24 eingreifen. Diese Stifte 20 und komplementären Löcher 10 können aber auch entfallen.

In Fig. 10 und Fig. 11 ist eine erfindungsgemäß dekorierte Natur- oder Zuchtperle 2 mit zwei separaten Inlays 4, 4' dargestellt. In die Perlenoberfläche 16 ist eine halbkreisscheibenförmige Ausnehmung 6 (bzw. Vertiefung) eingearbeitet, vorzugsweise eingefräst, die als Rast- bzw. Verankerungsmittel in ihrem flächigen Boden 8 annähernd mittig ein Loch aufweist. An der gegenüberliegenden Seite der Perlenoberfläche 16 ist annähernd diametral eine zweite Ausnehmung 6' (bzw. Vertiefung) ausgebildet, deren Konturen hier einem Kegel entsprechen, und in deren Boden 8' ( der Kegelspitze) als Rast- bzw. Verankerungsmittel ebenfalls ein Loch eingearbeitet ist. Die beiden Ausnehmungen 6, 6' (Vertiefungen) und insbesondere die beiden Löcher sind derart zueinander orientiert angeordnet, daß sie miteinander fluchten und einen nahezu geradlinigen, röhrenförmigen Durchgang 28 durch den Perlenmittelpunkt bilden. Die beiden Inlays 4, 4' für diese Ausnehmungen 6, 6' bestehen jeweils ― wie in Fig. 1-6 ― aus einem Schmuckelement 12, 12' insbesondere einem Schmuckoder Edelstein, in einer Metallfassung 14, 14', wobei sowohl die Form des Schmuckelements 12, 12' bzw.. Steins - gegebenenfalls durch eine entsprechende (Schleif-) Bearbeitung - als auch die der Fassung 14, 14' an die Form der Ausnehmung 6, 6' und an die Wölbung der kugelförmigen Perlenoberfläche 16 angepaßt ist. Auch in diesem Beispielfall kann die Form des Schmuckelements 12, 12' variiert werden, solange es in einer Fassung 14, 14' aufgenommen ist, die vorzugsweise formschlüssig in die betreffende Ausnehmung 6 oder 6' in der Perle(noberfläche) 2 bzw. 16 paßt. Jedes Inlay 4,4' weist an seiner dem Schmuckelement 12, 12' bzw. Stein abgewandten Unterseite 18 der Fassung 14 einen Stift auf, der in das jeweilige Loch am Boden der jeweiligen Ausnehmung eingeführt werden kann. Der Stift des einen - hier des kegelförmigen - Inlays 4 ist ein Gewindestift 30, d.h. er ist massiv und mit einem Außengewinde versehen, und der Stift des anderen - hier des halbkreisscheibenförmigen - Inlays 4' ist als Gewindehülse 32, d.h. als Hülse mit Innengewinde, ausgebildet. Die Gewinde der beiden Stifte sind zueinander komplementär und die Länge jedes Stiftes ist so bemessen, daß die Stifte in dem röhrenförmigen Durchgang 28 ineinander eingeführt und miteinander verschraubt werden können, um Inlays 4, 4' und Perle 2 miteinander zu verbinden. Zur Stabilisierung der Verbindung zwischen Inlays 4, 4' und Perle 2 kann jedes Inlay 4,4' auch in diesem Beispielfall zusätzlich mit Boden und/oder Wänden der betreffenden Ausnehmung 6, 6' in der Perle 2 verkittet oder verklebt sein.

Bei der Herstellung dieser Perle 2 wird vorzugsweise so verfahren, daß man zunächst das die Gewindehülse 32 aufweisende (hier halbkreisscheibenförmige) Inlay 4 in die dazu komplementäre Ausnehmung 6 einsetzt und anschließend das mit Gewindestift 30 versehene, drehsymmetrische (hier kreiskegelförmige) Inlay 4' durch Drehen in seine Ausnehmung 6' hineinführt und dabei gleichzeitig in der Gewindehülse 32 des gegenüberliegenden Inlays 4 verankert.

Für den Einsatz von nicht-drehsymmetrischen Inlays mit Gewindestift wird die Ausführungsform gemäß Fig. 12-13 vorgeschlagen. Hier besteht das betreffende Inlay 4' aus drei Bauteilen, nämlich dem Schmuckelement 12', insbesondere einem Schmuck- bzw. Edelstein , einer Fassung 14' für dasselben, und einem Gewindestift in Form einer Schraube 36. Diese Schraube 36 ist in einem Loch 38 an der Unterseite 18' der Fassung 14' geführt, wobei der Schraubenkopf 40 an der zum Schmuckelement 12' hinweisenden Unterseitenfläche liegt und der Schraubenstift 42 an der zur Perle 2 hinweisenden Unterseitenfläche aus dieser herausragt. Mit der Schraube 36 wird die Fassung 14' durch Verdrehen in der Gewindehülse 32 des zweiten Inlays 4 festgelegt, und anschließend wird das Schmuckelement 12' in die Fassung 14' eingesetzt und auf übliche Weise darin fixiert.

Die Fig. 14-17 zeigen eine Ausführungsform einer erfindungsgemäßen Perle 2 mit gürtel- bzw. scheibenförmigem Inlay 4. Die Perle 2 ist mit einer radialen Durchgangsbohrung 58 versehen. In diese Durchgangsbohrung 58 ist eine Röhre, bestehend aus Außenhülse 46 (sog. "Scharnier") und Innenhülse 48 oder Innenstift (sog. "Konterscharnier") eingelegt. Die beiden Hülsen 46, 48 (bzw. Hülse und Stift) sind mit Mitteln 50 , die zwischen den Hülsen 46, 48, d.h. zwischen der Außenwand der Innenhülse 48 (oder des Innenstifts) und der Innenwand der Außenhülse 46 wirken, verdrehsicher zueinander orientiert. Die Außenhülse 46 ist mit der Perle 2 verbunden, beispielsweise an ihrer Außenwand mit der Perlenwand verklebt und/oder an ihren beiden Stirnseiten mit der Perle 2 verbördelt oder ähnlich verankert. Diese mit Durchgangsbohrung 58 und darin befindlicher Außenhülse 46 aber entfernter Innenhülse 48 (bzw. Innenstift) versehene Perle 2 ist radial zur Längsachse der Durchgangsbohrung 58 in zwei Kugelabschnitte 54, 54' zerlegt, beispielsweise zersägt. Zwischen diesen beiden separaten Kugelabschnitten 54, 54' ist ein scheibenförmiges Schmuckelement 56, vorzugsweise eine Edel- oder Schmucksteinscheibe, angeordnet, dessen bzw. deren Scheibenfläche mit den Grundflächen der Kugelabschnitte 54, 54' im wesentlichen deckungsgleich ist, und das bzw. die mittig mit einer Durchgangsbohrung 58"versehen ist, deren Durchmesser kongruent oder nahezu kongruent zu dem der Außenhülsen(teile) 46 bzw. 60, 60' in den beiden Kugelabschnitten 54, 54' ist.
Die beiden Kugelabschnitte 54, 54' (Kugelhälften) und die dazwischen angeordnete Schmuckelementscheibe 56 sind durch die in die Außenhülsen(teile) 46 bzw. 60, 60' und die Durchgangsbohrung 58" in der Steinscheibe 56 eingeführte Innenhülse 48 (oder den Innenstift) radial verdrehsicher angeordnet. Zur axialen Fixierung ist die Innenhülse 48 ( bzw. der Innenstift) an den beiden an der Kugeloberfläche 16 oder beiden Kugelhauben bzw. Kugelkalotten) endenden Stirnseiten der Außenhülse 46 festgelegt. innenhülse 48 (bzw. Innenstift) und Außenhülse 46 bestehen vorzugsweise aus Metall und die axiale Fixierung ist vorzugsweise durch Vernieten realisiert.

Bei einer schlichteren ― hier nicht näher dargestellten ― Variante dieser Ausführungsform besteht die Röhre nur aus einer Hülse (einem "Scharnier") mittels der die Kugelabschnitte und Steinscheibe(n) vernietet werden.

In den Fig. 18-23 ist eine erfindungsgemäße Perle 2 mit einem gürtel- bzw. scheibenförmigen und mehreren fensterscheibenartigen Inlays 44 dargestellt, die alle ohne Fassung in die Perlenoberfläche integriert sind. Die Perle 2 besteht aus zwei Hälften bzw. Halbkugeln, die durch Zersägen oder ähnliche Zerteilungsverfahren entstanden sind. Der Perlenkern 72 (d.h. der Fremdkörper, der ursprünglich auf natürliche Weise oder durch die Hand des Züchters in die Muschel hinein gelangt war und die Perlenbildung ausgelöst hat) ist in jeder Perlenhälfte ganz oder teilweise entfernt, beispielsweise ausgefräst, ausgesägt o.ä., wodurch jeweils eine (Perlen- bzw. Kugel-) Halbschale 62, 62' entstanden ist. In jeder dieser beiden Perlenhalbschalen 62, 62' sind - beispielsweise - drei fensterartige Löcher, sog. "Fensteröffnungen" 64 ausgebildet, jeweils eine(s) in Form eines Dreiecks, eine(s) in Form eines Vierecks und eine(s) in Form eines Kreises. Grundsätzlich können die Fensteröffnungen 64 aber auch jede beliebige andere Form aufweisen. In jeder dieser Fensteröffnungen 64 ist ein fensterscheibenartiges Inlay 44 in Gestalt eines ungefaßten, kegel-, keil- oder pyramidenförmigen Schmuckelements, insbesondere eines Schmuck- oder Edelsteins, angeordnet.
Erfindungswesentlich ist, daß jedes dieser Inlays 44 wenigstens annähernd kegel-, keil- oder pyramidenförmig ist, d.h. zwei Stirnseiten unterschiedlich großer Grundflächen aufweist, nämlich eine größere sog. Fußseite 66 und eine demgegenüber kleinere, sog. Spitzenseite 68, die derart zueinander angeordnet sind, daß ihr jeweiliger Mittelpunkt auf einer gemeinsamen gedachten Achse liegt und die Grundfläche der Fußseite 66 diejenige der Spitzenseite 68 entlang der gesamten oder zumindest des überwiegenden Teils ihrer Umfanglinie überkragt (vgl. Fig. 23).
Im hier dargestellten Ausführungsbeispiel haben die Inlays 44 für die dreieckigen und viereckigen Fensteröffnungen 64 jeweils die Form eines Pyramidenstumpfes (gemäß. Fig 23 B, C) mit entsprechend dreieckiger bzw. viereckiger Grundfläche, und die Inlays für die runden Fensteröffnungen 64 haben jeweils die Form eines Kegelstumpfes (gemäß Fig. 23 A). Diese Pyramiden- und Kegelstumpfe sind derart in den Fensteröffnungen 64 angeordnet, daß der Pyramiden- bzw. Kegelfuß 66 zum Perleninneren bzw. zur Halbschalenöffnung hinweist und die (hier im Beispiel) abgestumpfte Kegel- bzw. Pyramidenspitze 68 vom Perleninneren bzw. der Halbschalenöffnung weg weist und bündig in bzw. an der Perlenkugeloberfläche 16 liegt (vgl. Fig. 22). Die abgestumpfte Kegel- bzw. Pyramidenspitze 68 kann ― wie bei der hier beispielhaft dargestellten Ausführungsform ― an die Wölbung der Perlenkugeloberfläche 16 angepaßt sein, um eine zumindest nahezu ideale, homogenen (gleichmäßig glatte und geschlossene) Kugeloberfläche 16 zu erhalten. Sie kann aber auch über die Perlen(kugel)oberfläche 16 hinausragen oder in diese eingesenkt sein. Grundsätzlich gilt, daß die Kegel- bzw. Pyramidenspitze 68 auch vorhanden bzw. erhalten geblieben sein kann und darüber hinaus ― falls gewünscht ― zusätzlich gestaltet (modelliert) sein kann.
Die mit Fensteröffnungen 64 und darin eingelegten kegel-, keil- oder pyramidenförmigen Inlays 44 versehenen Perlenhalbschalen 62 bzw. 62' sind zu einer geschlossenen Perlenkugel 2 zusammengesetzt, wobei an der Grenzfläche zwischen den beiden Halbschalen 62 und 62' bzw. Kugelhälften ein scheibenförmiges Schmuckelement 56, vorzugsweise aus Schmuck- oder Edelstein, angeordnet ist. Dieses scheibenförmige Schmuckelement 56 hat die gleiche Grundfläche wie jede der beiden Kugelhälften bzw. Perlenhalbschalen 62, 62'. Halbschalen 62, 62' und zwischengelegte Schmuckscheibe 56 sind jeweils mittig mit einer Durchgangsbohrung 34 versehen, in der ein stabförmiges Trägerelement 70 angeordnet ist (vgl. Fig. 21). Das Trägerelement 70 ist einends mit der einen Perlenhalbschale 62 und andernends mit der anderen Perlenhalbschale 62' fest verbunden ist, so daß die beiden Halbschalen 62, 62' und die dazwischen angeordnete Schmuckscheibe 56 verschiebe- und verdrehsicher aneinander festgelegt sind. Als stabförmiges Trägerelement 70 kommt insbesondere ein Metallstift in Betracht, der an seinen beiden Stiftenden mit der Perlenoberfläche 16 verbördelt oder auf andere Weise fest verbunden ist. Im Perleninneren, d.h. in der von den Halbschalen 62, 62'gebildeten Höhlung, ist ein neuer Perlenkern 72 ― beispielsweise aus Kunststoff, Stein o.a. Materialien - angeordnet bzw. der alte wieder entsprechend ergänzt. An diesem Kern 72 stützen sich die Inlays 44 mit ihrem jeweiligen Kegel- oder Pyramidenfuß 66 ab (vgl. Fig. 21). Sie sitzen infolge dieser Abstützung und aufgrund des Übermaßes ihres Fußes 66 gegenüber der betreffenden Fensteröffnung 64 selbsthemmend und verrutschsicher in dieser fest ein. Das Trägerelement 70 ist durch eine Bohrung 78 in dem Perlenkern 72 geführt (vgl. Fig. 21).

Die Fig. 24-27 zeigen noch eine andere Variante einer erfindungsgemäß dekorierten Perle 2, die als Kombination oder Synthese der Perlen gemäß Fig. 10-14 und der Perle gemäß Fig. 18 -23 verstanden werden kann. Bei dieser Perle 2 sind in die Perlenoberfläche 16 zwei Ausnehmungen 6, 6' eingearbeitet, die über eine röhrenförmige Durchgangsbohrung 28 miteinander verbunden sind. Die eine Ausnehmung 6' ist als flache, kegelstumpfförmige Grube ausgebildet, wobei der Kegelstumpf zum Perleninneren hinweist und somit den Boden der Ausnehmung 6' bildet, während der Kegelfuß die Öffnung der Ausnehmung 6' an der Perlenoberfläche 16 darstellt. In dieser Ausnehmung 6' ist ein Inlay 4', bestehend aus Fassung 14' und gefaßtem Schmuckelement 12' angeordnet, das an seiner dem Boden der Ausnehmung zugewandten Unterseite 18' eine stiftförmige Gewindehülse 32 aufweist, die in der Durchgangsbohrung 28 liegt.
Die zweite Ausnehmung 6 mündet in eine Höhle 74 bzw. ist als Höhle 74 ausgebildet, die sich unterhalb der Perlenoberfläche 16 , tangential und radial in das Perleninnere erstreckt. In der Ausnehmung 6 selbst sitzt ein spitzkegelförmiges Inlay 4, das über einen Gewindestifte 30 an seiner Unterseite, d.h.der Kegelspitze, in der Durchgangsbohrung 28 mit der Gewindehülse 32 des gegenüberliegenden Inlays 4' verschraubt ist. In den vom Perleninneren wegweisenden Höhlenwänden 76 sind fensterartige Lochöffnungen, sog. Fensteröffnungen 64, ausgebildet, in denen ungefaßte Schmuckelemente als fensterscheibenartige Inlays 44 formschlüssig einsitzen. Diese Schmuckelemente bzw.. fensterscheibenartige Inlays 44 haben die Grundform eines Pyramiden oder Kegelstumpfes und sind derart in den Fensteröffnungen 64 orientiert, daß ihr Pyramiden- oder Kegelstumpffuß zum Perleninneren hinweist, während die Pyramiden- oder Kegelstumpffläche mit der Perlenoberfläche 16 bündig abschließt. Durch Verkanten und/oder Abstützen untereinander und/oder an den Höhlenwänden 76 und/oder an dem in der/den beiden Ausnehmung(en) 6, 6' einsitzenden Inlay(s) 4, 4' ist die Position dieser Schmuckelemente 44 in den Fensteröffnungen 64 fixiert.

## Patentansprüche

1. Dekorierte Natur- oder Zuchtperle (2) mit mindestens einem integrierten Schmuckelement (12), wobei das Schmuckelement (12) in einer dafür passend hergerichteten Ausnehmung (6) der Perle nahezu formschlüssig aufgenommen ist, und wobei die Ausnehmung (6) kein Sackloch ist, und wobei die innere, der Perle zugewandte Unterseite (18) jedes Schmuckelementes (12) mit wenigstens einem Verankerungsmittel (20) versehen ist, wobei in dem Boden (8) und/oder der Wandung (26) der Ausnehmung (6) Verankerungsmittel (10) ausgebildet sind, die mit dem/den Verankerungsmittel(n) (20) des Schmuckelementes (12) zusammenwirken und das in der Ausnehmung (6) einsitzende Schmuckelement (12) an der Perle (2) befestigen, **dadurch gekennzeichnet, daß** das Schmuckelement (12) als Inlay (4) mit beliebiger Kontur und Bemaßung innerhalb der Grenzen der kugelförmigen Oberfläche (16) der Perle ausgebildet ist, wobei die Oberfläche des Schmuckelementes an die Wölbung der kugelförmigen Oberfläche (16) angepaßt ist

2. Dekorierte Natur- oder Zuchtperle gemäß Anspruch 1, wobei das integrierte Schmuckelement (12) ein Schmuck- oder Edelstein ist.

3. Dekorierte Natur oder Zuchtperle gemäß Anspruch 1 oder 2, wobei das Schmuckelement (12) als Inlay (4) mit Fassung (14) ausgebildet ist.

4. Dekorierte Natur- oder Zuchtperle nach einem der Ansprüche 1 bis 3,
**dadurch gekennzeichnet,**
- **dass** die Ausnehmung (6) weniger tief als lang und breit ist und in den äußeren Kugelschichten der Perle (2) liegt.

5. Dekorierte Natur- oder Zuchtperle nach einem der Ansprüche 1 bis 3,
**dadurch gekennzeichnet,**
- **dass** die Ausnehmung (6) keil- oder konus- oder tetraederförmig ausgebildet ist, wobei die Keil- oder Konus- oder Tetraederspitze jeweils zum Perlenmittelpunkt weist.

6. Dekorierte Natur- oder Zuchtperle nach einem der Ansprüche 1 bis 5,
**dadurch gekennzeichnet,**
- **dass** die Verankerungsmittel (20) an der Unterseite (18) des Inlays (4) als Auskragrung ausgebildet sind,
- und **dass** die dazu komplementären Verankerungsmittel (10) am Boden (8) und/oder Wandung (26) der Ausnehmung (6) in der Perle (2) als Einsenkung realisiert sind.

7. Dekorierte Natur- oder Zuchtperle nach einem der Ansprüche 1 bis 6,
**dadurch gekennzeichnet,**
- **dass** die Perlenoberfläche (16) wenigstens zwei Ausnehmungen (6,6') mit jeweils wenigstens einem röhrenförmigen Loch als Verankerungsmittel aufweist, die derart räumlich zueinander angeordnet sind, dass das wenigstens ein Loch am Boden (8) der einen Ausnehmung mit dem wenigstens einen Loch am Boden (8') der anderen Ausnehmung einen röhrenförmigen Durchgang (28) bildet,
- und **dass** die beiden in den Ausnehmungen einsitzenden Inlays an ihren in dem röhrenförmigen Durchgang (28) einsitzenden Verbindungsmitteln (30,32) miteinander verbunden sind.

8. Verfahren zur Herstellung einer dekorierten Narur- oder Zuchtperle, gemäß einem der Ansprüche 1 bis 7 welches die folgenden Schritte umfaßt:
a) die Perle wird mit einem Einschnitt versehen,
b) die Perle wird mit einer Einsenkung versehen, wobei sich die entstehende Einsenkung am Boden bzw. der Wandung des Perleneinschnittes befindet,
c ) das Schmuckstück wird in den Schnitt eingepaßt,
d) das Schmuckstück wird im Perleneinschnitt befestigt, wobei die Einsenkung der Verankerung eines Verankerungsmittels dient, welches am Schmuckstück befestigt ist,
e) wobei die Oberfläche des Schmuckstückes an die Wölbung der kugelförmigen Perlenoberfläche angepaßt wird, wodurch die Oberfläche des Schmuckstückes in die Oberfläche der Perle integriert wird.

9. Verfahren gemäß Anspruch 8, wobei die Perle zuerst angeschnitten und anschließend am Boden bzw. der Wandung des Perleneinschnittes die Einsenkung angebracht wird.

10. Verfahren gemäß einem der Ansprüche 8 oder 9, wobei die Einsenkung, die durch die Bohrung entsteht, ein Sackloch ist.

11. Verfahren gemäß einem der Ansprüche 8 bis 10, wobei Verfahrensschritt e) durch Schleifen erzielt wird.

12. Verfahren gemäß einem der Ansprüche 8 bis 11, wobei der Winkel des Perleneinschnittes zwischen 60 und 90° und beträgt.

13. Verfahren gemäß einem der Ansprüche 8 bis 12, wobei der Perleneinschnitt eine Spitze aufweist, die zum Perlenmittelpunkt weist.

14. Verfahren gemäß einem der Ansprüche 8 bis 13, wobei anstelle des Arbeitsschrittes c) eine Steinfassung in den Perleneinschnitt genau eingepaßt wird, so daß das Verankerungsmittel, welches sowohl an der Steinfassung als auch am Schmuckstück befestigt ist, in eine Einsenkung bzw. Bohrloch eingepaßt ist und wobei anschließend das Schmuckstück in die Fassung eingepaßt wird.

15. Verfahren gemäß einem der Ansprüche 8 bis 14, wobei im Verfahrensschritt d) das Schmuckstück in der Steinfassung im Perleneinschnitt befestigt wird, wobei die Einsenkung bzw. Bohrloch der Verankerung eines Verankerungsmittels dient, welches am Schmuckstück und der Steinfassung befestigt ist.

16. Verfahren gemäß einem der Ansprüche 8 bis 15, wobei in die Steinfassung und in das Schmuckstück Arretierungs-Bohrlöcher zur Aufnahme eines Teils des Verankerungsmittels angebracht werden, wobei die Arretierungs-Borhrlöcher im Schmuckstück und in der Fassung zueinander passgenau sind, wobei ein anderer Teil des Verankerungsmittels in der Einsenkung bzw. im Bohrloch des Perleneinschnittes verankert wird.

17. Verfahren gemäß einem der Ansprüche 8 bis 16, wobei das Verankerungsmittel ein Verankerungsstift ist.

18. Verfahren gemäß einem der Ansprüche 8 bis 17, wobei der Verankerungsstift durch die Arretierungslöcher der Steinfassung in die Arretierungslöcher des Schmuckstückes wie eine Klammer greift.

19. Verfahren gemäß einem der Ansprüche 8 bis 18, wobei der Verankerungsstift im eingesetzten Zustand Druck auf das Bohrloch ausübt, welches der Verankerung von Schmuckstück und Steinfassung im Perleneinschnitt dient.

20. Verankerungsstift zum Verankem von Schmucksteinen in Perleneinschnitten nach Anspruch 1, wobei der Stift entweder mittels eines federnden Mechanismus als Klemme, Pfropfen oder Sperre ausgebildet ist, um Schmuckstück und/oder Steinfassung zu halten und gegebenenfalls der Stift an der Steinfassung festgelötet ist, und wobei nach Einsetzen des Stiftes mit Schmuckstück und/oder Steinfassung in den Perleneinschnitt durch den federnden Mechanismus Druck auf die Verankerungseinsenkung ausgeübt wird.

21. Verankerungsstift gemäß Anspruch 20, wobei die Verankerung des Schmucksteines durch einen anderen Teil des Stiftes erfolgt als die Verankerung des Schmucksteines in der Perle.

22. Verwendung eines Veranksrungsstiftes gemäß Anspruch 20 oder 21 zum Verankern von Schmucksteinen in Perlen.

## Claims

1. Decorated natural or cultured pearl (2) with at least one integrated ornamental element (12), it being the case that the ornamental element (12) is accommodated in a more or less form-fitting manner in a made-to-match cavity (6) of the pearl, and that the cavity (6) is not a blind hole, and that the inner underside (18) of each ornamental element (12), the underside being directed towards the pearl, is provided with at least one anchoring means (20), and that formed in the base (8) and/or the wall (26) of the cavity (6) are anchoring means (10) which interact with the anchoring means (20) of the ornamental element (12) and by means of which the ornamental element (12) inserted in the cavity (6) is fastened on the pearl (2), **characterized in that** the ornamental element (12) is designed as an inlay (4) with any desired contour and dimensioning within the limits of the spherical surface (16) of the pearl, the surface of the ornamental element being adapted to the curvature of the spherical surface (16).

2. Decorated natural or cultured pearl according to Claim 1, it being the case that the integrated ornamental element (12) is a semi-precious or precious stone.

3. Decorated natural or cultured pearl according to Claim 1 or 2, it being the case that the ornamental element (12) is designed as an inlay (4) with setting (14).

4. Decorated natural or cultured pearl according to one of Claims 1 to 3, **characterized in that** the cavity (6) is less deep than it is long and wide, and is located in the outer layers of the sphere of the pearl (2).

5. Decorated natural or cultured pearl according to one of Claims 1 to 3, **characterized in that** the cavity (6) is designed in the form of a wedge or cone or tetrahedron, the vertex of the wedge or cone or tetrahedron being oriented in the direction of the centre point of the pearl in each case.

6. Decorated natural or cultured pearl according to one of Claims 1 to 5', **characterized in that** the anchoring means (20) on the underside (18) of the inlay (4) are designed as a projection, and **in that** the complementary anchoring means (10) on the base (18) and/or wall (26) of the cavity (6) in the pearl (2) are realized as a recess.

7. Decorated natural or cultured pearl according to one of Claims 1 to 6, **characterized in that** the pearl surface (16) has at least two cavities (6, 6') each with at least one tubular hole as anchoring means, which are arranged spatially in relation to one another such that the at least one hole on the base (8) of one cavity forms a tubular through-passage (28) with the at least one hole on the base (8') of the other cavity, and **in that** the two inlays (4, 4') inserted into the cavities are connected to one another at their connecting means (30, 32) inserted in the tubular through-passage (28).

8. Process for producing a decorated natural or cultured pearl according to one of Claims 1 to 7, comprising the following steps:
a) the pearl is provided with a cutout,
b) the pearl is provided with a recess, the recess produced being located on the base and/or the wall of the pearl cutout,
c) the ornamental article is fitted into the cutout,
d) the ornamental article is fastened in the pearl cutout, the recess serving for anchoring an anchoring means which is fastened on the ornamental article,
e) it being the case that the surface of the ornamental article is adapted to the curvature of the spherical pearl surface, as a result of which the surface of the ornamental article is integrated in the surface of the pearl.

9. Process according to Claim 8, it being the case that the pearl is initially cut and then the recess is made on the base and/or the wall of the pearl cutout.

10. Process according to either of Claims 8 and 9, it being the case that the recess, which is produced by drilling, is a blind hole.

11. Process according to one of Claims 8 to 10, it being the case that process step e) is achieved by grinding.

12. Process according to one of Claims 8 to 11, it being the case that the angle of the pearl cutout is between 60 and 90°.

13. Process according to one of Claims 8 to 12, it being the case that the pearl cutout has a tip which is oriented in the direction of the centre point of the pearl.

14. Process according to one of Claims 8 to 13, it being the case that, instead of the operating step c), a stone setting is fitted precisely into the pearl cutout, with the result that the anchoring means fastened both on the stone setting and on the ornamental article is fitted into a recess or bore, and that the ornamental article is then fitted into the setting.

15. Process according to one of Claims 8 to 14, it being the case that, in the process step d), the ornamental article is fastened in the pearl cutout in the stone setting, the recess or bore serving for anchoring an anchoring means which is fastened on the ornamental article and the stone setting.

16. Process according to one of Claims 8 to 15, it being the case that arresting bores for accommodating part of the anchoring means are made in the stone setting and in the ornamental article, that the arresting bores in the ornamental article and in the setting match one another, and that another part of the anchoring means is anchored in the recess or in the bore of the pearl cutout.

17. Process according to one of Claims 8 to 16, it being the case that the anchoring means is an anchoring pin.

18. Process according to one of Claims 8 to 17, it being the case that the anchoring pin engages like a clamp through the arresting holes of the stone setting into the arresting holes of the ornamental article.

19. Process according to one of Claims 8 to 18, it being the case that, in the inserted state, the anchoring pin exerts pressure on the bore which serves for anchoring the ornamental article and stone setting in the pearl cutout.

20. Anchoring pin for anchoring (semi-)precious stones in pearl cutouts according to Claim 1, it being the case that the pin is designed by means of a resilient mechanism as a clip, stopper or catch in order to retain the ornamental article and/or stone setting and, if appropriate, the pin is firmly soldered to the stone setting, and that, following insertion of the pin with ornamental article and/or stone setting into the pearl cutout, the resilient mechanism exerts pressure on the anchoring recess.

21. Anchoring pin according to Claim 20, it being the case that the (semi-)precious stone is anchored by a different part of the pin from that which anchors the (semi-)precious stone in the pearl.

22. Use of an anchoring pin according to Claim 20 or 21 for anchoring (semi-)precious stones in pearls.

## Revendications

1. Perle naturelle ou perle de culture décorée (2) présentant au moins un élément ornemental (12) intégré, dans laquelle l'élément ornemental (12) est logé, quasiment par conjugaison de forme, dans un évidement (6) ménagé à cet effet dans la perle, et dans laquelle l'évidement (6) n'est pas un trou borgne, et dans laquelle le côté inférieur (18) de chaque élément ornemental (12) orienté vers la perle à l'intérieur est doté d'au moins un moyen d'ancrage (20), dans laquelle, dans le fond (8) et/ou dans la paroi (26) de l'évidement (6) sont formés des moyens d'ancrage (10), qui agissent conjointement avec le/les moyen(s) d'ancrage (20) de l'élément ornemental (12) et fixent l'élément ornemental (12) inséré dans l'évidement (6) au niveau de la perle (2), **caractérisée en ce que** l'élément ornemental (12) est configuré sous la forme d'un élément incrusté (4) présentant le contour et les dimensions souhaités dans les limites de la surface sphérique (16) de la perle, dans laquelle la surface de l'élément ornemental est ajusté par rapport au bombement de la surface sphérique (16).

2. Perle naturelle ou de culture décorée selon la revendication 1, dans laquelle l'élément ornemental (12) intégré est une pierre semi-précieuse ou précieuse.

3. Perle naturelle ou de culture décorée selon la revendication 1 ou 2, dans laquelle l'élément ornemental (12) est configuré sous la forme d'un élément incrusté (4) avec une sertissure (14).

4. Perle naturelle ou de culture décorée selon l'une quelconque des revendications 1 à 3, **caractérisée en ce que** la profondeur de l'évidement (6) est inférieure à sa longueur et à sa largeur et se trouve dans les couches sphériques extérieures de la perle (2).

5. Perle naturelle ou de culture décorée selon l'une quelconque des revendications 1 à 3, **caractérisée en ce que** l'évidement (6) est configuré de manière à présenter une forme cunéiforme, conique ou tétraédrique, moyennant quoi la pointe du coin, du cône ou du tétraèdre se dirige chaque fois vers le centre de la perle.

6. Perle naturelle ou de culture décorée selon l'une quelconque des revendications 1 à 5, **caractérisée en ce que** :
- les moyens d'ancrage (20) sont formés sur le côté inférieur (18) de l'élément incrusté (4) sous la forme d'une saillie,
- et **en ce que** les moyens d'ancrage (10) qui les complètent sont réalisés sur le fond (8) et/ou sur la paroi (26) de l'évidement (6) dans la perle (2) sous la forme d'un creux.

7. Perle naturelle ou de culture décorée selon l'une quelconque des revendications 1 à 6, **caractérisée en ce que** :
- la surface de la perle (16) présente au moins deux évidements (6, 6') avec respectivement au moins un trou tubulaire en tant que moyen d'ancrage, qui sont disposés l'un par rapport à l'autre d'un point de vue spatial de telle sorte que le au moins un trou sur le fond (8) d'un évidement forme un passage tubulaire (28) avec le au moins un trou sur le fond (8') de l'autre évidement,
- et **en ce que** les deux éléments incrustés (4, 4') insérés dans les évidements sont raccordés ensemble au niveau de leurs moyens de raccordement (30, 32) insérés dans le passage tubulaire (28).

8. Procédé de fabrication d'une perle naturelle ou de culture décorée selon l'une quelconque des revendications 1 à 7, qui comprend les étapes suivantes :
a) la perle est dotée d'une découpe,
b) la perle est dotée d'un creux, moyennant quoi le creux qui apparaît se trouve sur le fond ou sur la paroi de la découpe de la perle,
c) la pièce ornementale est adaptée dans la fente,
d) la pièce ornementale est fixée dans la découpe de la perle, moyennant quoi le creux sert à ancrer un moyen d'ancrage qui est fixé sur la pièce ornementale,
e) la surface de la pièce ornementale est adaptée sur le bombement de la surface sphérique de la perle, moyennant quoi la surface de la pièce ornementale est intégrée dans la surface de la perle.

9. Procédé selon la revendication 8, dans lequel la perle est tout d'abord entaillée puis le creux est créé sur le fond ou sur la paroi de la découpe de la perle.

10. Procédé selon l'une quelconque des revendications 8 ou 9, dans lequel le creux qui résulte du perçage est un trou borgne.

11. Procédé selon l'une quelconque des revendications 8 à 10, dans lequel l'étape e) du procédé est obtenue par égrisage.

12. Procédé selon l'une quelconque des revendications 8 à 11, dans lequel l'angle de la découpe dans la perle est compris entre 60 et 90 °.

13. Procédé selon l'une quelconque des revendications 8 à 12, dans lequel la découpe de la perle présente une pointe, qui est orientée vers le centre de la perle.

14. Procédé selon l'une quelconque des revendications 8 à 13, dans lequel, au lieu de l'étape de travail c), une sertissure de pierre est introduite exactement dans la découpe de la perle, de telle sorte que le moyen d'ancrage qui est fixé aussi bien au niveau de la sertissure de la pierre qu'au niveau de la pièce ornementale, est adapté dans un creux ou un trou borgne, et dans lequel la pièce ornementale est enfin adaptée dans la sertissure.

15. Procédé selon l'une quelconque des revendications 8 à 14, dans lequel, à l'étape d) du procédé, l'élément ornemental dans la sertissure de la pierre est fixé dans la découpe de la perle, moyennant quoi le creux ou trou borgne de l'ancrage sert de moyen d'ancrage qui est fixé à la pièce ornementale et à la sertissure de la pierre.

16. Procédé selon l'une quelconque des revendications 8 à 15, dans lequel, dans la sertissure de la pierre et dans la pièce ornementale, on créé des trous borgnes de butée pour loger une partie du moyen d'ancrage, et dans lequel les trous borgnes de butée s'adaptent parfaitement les uns aux autres dans la pièce ornementale et dans la sertissure, et dans lequel une autre partie du moyen d'ancrage est ancrée dans le creux ou trou borgne de la découpe de la perle.

17. Procédé selon l'une quelconque des revendications 8 à 16, **caractérisé en ce que** le moyen d'ancrage est une broche d'ancrage.

18. Procédé selon l'une quelconque des revendications 8 à 17, dans lequel la broche d'ancrage s'engage dans les trous de butée de la pièce ornementale comme une agrafe par l'intermédiaire des trous de butée de la sertissure de la pierre.

19. Procédé selon l'une quelconque des revendications 8 à 18, dans lequel la broche d'ancrage exerce, dans l'état introduit, une pression sur le trou borgne, qui sert à ancrer la pièce ornementale dans la découpe de la perle.

20. Broche d'ancrage destinée à ancrer des pierres ornementales dans des découpes de perles selon la revendication 1, dans laquelle la broche est formée soit par un mécanisme à ressort comme une pince, un tampon ou un cliquet, pour maintenir la pièce ornementale et/ou la sertissure de la pierre et le cas échant, la broche est fixée par brasage sur la sertissure de la pierre, et dans laquelle, une fois que la broche est introduite avec la pièce ornementale et/ou la sertissure de la pierre dans la découpe de la perle par un mécanisme à ressort, une pression est exercée sur le creux d'ancrage.

21. Broche d'ancrage selon la revendication 20, dans laquelle l'ancrage de la pierre semi-précieuse est réalisé avec une autre partie de la broche que l'ancrage de la pierre semi-précieuse dans la perle.

22. Utilisation d'une broche d'ancrage selon la revendication 20 ou 21 pour ancrer des pierres semi-précieuses dans des perles.
